# EUROPÄISCHE PATENTSCHRIFT

(11) **EP 2 534 736 B1**
(45) Veröffentlichungstag und Bekanntmachung des Hinweises auf die Patenterteilung: **15.06.2016**
(21) Anmeldenummer: 11712240.8
(22) Anmeldetag: 30.03.2011
(51) Int. Cl.: H01R 13/514, H01R 9/24, H01R 12/72, H01R 12/71

(54) **STAPELBARE KLEMMTRÄGERELEMENTE FÜR FLACHBAUGRUPPEN**
STACKABLE CLAMPING CARRIER ELEMENTS FOR FLAT ASSEMBLIES
ÉLÉMENTS PORTEURS PAR SERRAGE, EMPILABLES, POUR MODULES PLATS

(30) Priorität: 03.05.2010 DE 102010019020
(43) Veröffentlichungstag der Anmeldung: 19.12.2012
(73) Patentinhaber: Siemens Aktiengesellschaft, 80333 München (DE)
(72) Erfinder: GEITNER, Manuel, 92289 Ursensollen (DE); HOLMER, Wolfgang, 92421 Schwandorf (DE)
(86) Internationale Anmeldenummer: PCT/EP2011/054925
(87) Internationale Veröffentlichungsnummer: WO 2011/138092

(56) Entgegenhaltungen:
- EP-A1- 1 085 608
- EP-A2- 1 033 786
- GB-A- 762 505
- US-A- 4 060 296
- US-A1- 2009 130 918
- US-B1- 6 234 834

## Beschreibung

Die Erfindung betrifft ein Klemmträgerelement für Flachbaugruppen mit einem Gehäuse.

Bei der Produktion von Flachbaugruppen, zum Beispiel Leiterplatten mit Steckanschlüssen, wie zum Beispiel Steckverbindern, werden in separaten Arbeitsgängen die Leiterplatten mit den Steckverbindern versehen und in einem Lötbad mit gegebenenfalls anderweitigen, auf der Leiterplatte vorgesehenen Bauelementen verlötet. Dabei ist es erforderlich, dass die Steckverbinder bereits beim Einsatzvorgang, das heißt, im ersten Arbeitsgang, so fest mit der Leiterplatte verbunden werden, dass sie ihre Position auch bei nachfolgenden Arbeits- und Transportvorgängen beibehalten.

Im Allgemeinen erfolgt die Befestigung der Steckverbinder-Isolierkörper an der Leiterplatte über Schraub- oder Nietverbindungen im Bereich der Auflage- und Befestigungsflansche. Diese sichere und zuverlässige Art der Befestigung von Steckverbindern an Leiterplatten ist jedoch problematisch, und es werden aufwändige Arbeitsgänge benötigt, wenn das Einsetzen der Steckverbinder und deren Befestigung an einer Leiterplatte in automatischen Fertigungsanlagen erfolgen sollen.

Dazu beschreibt die DE 84 36 267 eine Befestigungsart für Steckverbinder beziehungsweise deren Isolierkörper an Leiterplatten. Hier ist vorgesehen, dass in die seitlichen Flansche der Steckverinder metallische Zapfen eingefügt sind. Diese Zapfen werden bei der Montage des Steckverbinders mit der Leiterplatte in entsprechende Bohrungen der Leiterplatte eingedrückt und bewirken hier zunächst eine Befestigung des Steckverbinders an der Leiterplatte. In einem nachfolgenden Lötvorgang werden die Zapfen mit der Leiterplatte beziehungsweise mit der die Leiterplattenbohrung umgebenden Metallisierung verlötet. Bei dieser Ausführung der Steckverbinderbefestigung an Leiterplatten ist es jedoch erforderlich, dass die Zapfen- und Bohrungsdurchmesser genauestens aufeinander abgestimmt sind, damit die erforderliche Klemmwirkung in der Bohrung erzielt wird. Auch sind der Abstand der Leiterplattenbohrung zueinander und der Abstand der Befestigungszapfen genau einzuhalten, um ein passgenaues Fügen der beiden Teile zu ermöglichen.

Im Hinblick auf das wachsende Bedürfnis, immer mehr elektrisch beziehungsweise elektronische Bauelemente immer kleinerer Abmessung auf Leiterplatten unterzubringen, besteht eine weitere Forderung darin, dass die Steckverbinder für verschiedene Gehäuse-/Gerätebaubreiten verwendet werden können.

Dazu geht aus der DE 28 33 313 ein Leiterplatten-Klemmblock hervor, bei dem die rückwärtige Stützplatte ausschließlich der mechanischen Haltgebung dient. Darüber hinaus können derartige Leiterplatten-Klemmblöcke auch seitliche Stützplatten haben, mit denen dem Block sowohl ein seitlicher Zusammenhalt, wie auch ein mechanischer Halt gegenüber der Leiterplatte gegeben wird, an der der Leiterplatten-Klemmblock angeschlossen wird.

Es ist bei Gehäusen für elektrische und/oder elektronische Bauelemente weiterhin bekannt, bei Verwendung nur eines einzigen Gehäuserahmens die Anzahl der Anschlussstellen dadurch an den Bedarf anzupassen, dass als Anschlusselemente Klemmleisten, auch in abgestufter Anordnung, mit einlötbaren Anschlussstiften eingesetzt werden. Für die Verbindung dieser Klemmleisten mit der eigentlichen, im Gehäuse unterzubringenden und die betroffenen Bauelemente tragenden Leiterplatte, sind Verbindungsleiterplatten vorgesehen. Derartige Gehäuse haben keine Teile, denen neben einer mechanischen Stütz- und Haltefunktion eine weitere elektrische Funktion zukäme.

Zudem offenbaren die DE 1 085 608 A1 und die US 6 234 834 B1 ein Klemmträgerelement für Flachbaugruppen mit einem Gehäuse, wobei das Klemmträgerelement an der Oberseite des Gehäuses derart ausgebildet ist, dass eine Mehrzahl von Klemmträgerelementen über eine Verbindungstechnik übereinander stapelbar ist.

Aus der US 40 60 296 A geht ein Klemmträgerelement für Flachbaugruppen hervor mit einem Gehäuse, wobei das Klemmträgerelement an der Oberseite des Gehäuses derart ausgebildet ist, dass eine Mehrzahl von Klemmträgerelementen über eine Verbindungstechnik übereinander stapelbar sind. Die Klemmträgerelemente sind durch einen Klemmvorgang ineinander klemmbar.

Demgemäß besteht die Aufgabe der vorliegenden Erfindung darin, ein Klemmträgerelement für eine Flachbaugruppe zu schaffen, das individuell für unterschiedliche Leiterplattendicken und angepasst an die jeweilige Gehäusesituation ausgebildet ist.

Diese Aufgabe wird durch ein Klemmträgerelement mit den Merkmalen des Patentanspruchs 1 gelöst. Vorteilhafte Aus- und Weiterbildungen, welche einzeln oder in Kombination miteinander eingesetzt werden können, sind der Gegenstand der abhängigen Ansprüche.

Erfindungsgemäß wird diese Aufgabe durch ein Klemmträgerelement für eine Flachbaugruppe mit einem Gehäuse gelöst. Die Erfindung zeichnet sich dabei dadurch aus, dass das Klemmträgerelement an der Oberseite des Gehäuses derart ausgebildet ist, dass eine Mehrzahl von Klemmträgerelementen über eine Verbindungstechnik übereinander stapelbar ist.

Die einzelnen Klemmträgerelemente sind vorzugsweise quaderförmig mit einer Oberseite, einer Unterseite, einer Vorderseite, einer Rückseite und zwei Seitenwänden ausgebildet und können modular angepasst an verschiedene Gehäuse-/ und Gerätebaubreiten zusammengesteckt werden. Die einzelnen Kontakte inklusive des Gehäuses können demnach in einer SandwichBauweise zusammengefügt werden. Erfindungsgemäß ist vorgesehen, dass das erste Kontaktträgerelement für vorzugsweise 7,5 mm-Baubreiten einsetzbar ist. Das darüber angeordnete zweite Kontaktträgerelement ist vorzugsweise für 15 mm-Baubreiten und das darüber angeordnete dritte Kontaktträgerelement kann erfindungsgemäß für vorzugsweise 22,5 mm-Baubreiten eingesetzt werden. Auf diese Weise werden separate Varianten für die jeweiligen Gerätebaubreiten vermieden. Die erfindungsgemäßen stapelbaren Klemmträgerelemente bieten demgemäß eine erhebliche Variantenreduzierung. Zudem bieten sie eine erhebliche Vereinfachung des Klemmträger-Fertigungsprozesses, da die Klemmträger nicht mehr für die jeweiligen Gerätebaubreiten angepasst werden müssen. Die erfindungsgemäßen Klemmträgerelemente ermöglichen eine universelle Nutzung für verschiedene Gerätebaubreiten.

Die stapelbaren und ineinander zusammenfügbaren erfindungsgemäßen Klemmträgerelemente werden durch Klemmen miteinander verbunden werden. Der Rastmechanismus setzt eine Rastnase sowie eine Rastöffnung an den jeweiligen miteinander zu verbindenden Klemmträgerelementen voraus, die auf diese Weise dann formschlüssig miteinander verbunden werden. Ebenso ist auch der Steckmechanismus eine formschlüssige Verbindungstechnik, bei dem ein Steckkörper in eine Öffnung gefügt wird. Der Klemmvorgang ist eine kraftschlüssige Verbindungstechnik, bei der zwei Körper, hier also die Klemmträgerelemente, mit Kraft beaufschlagt werden.

In einer besonders vorteilhaften Ausführungsform ist vorgesehen, dass der Klemmträger, der direkt auf der Flachbaugruppe angeordnet ist, an der Unterseite des Gehäuses Anschlussstifte aufweist, die über ihre Länge unterschiedliche Querschnitte aufweisen, welche dazu ausgebildet sind, mit Bohrungen unterschiedlichen Querschnitts in einer Flachbaugruppe zusammenzuwirken. Die so ausgeformten Anschlussstifte der Klemmträgerelemente ermöglichen eine sichere Montage an den Flachbaugruppen, insbesondere Leiterplatten mit unterschiedlicher Dicke, die beispielsweise bei 1,0 mm oder 1,6 mm liegen kann. Damit verbunden ist eine erhebliche Vereinfachung des Klemmträger-Fertigungsprozesses, da die Klemmträger nicht mehr auf die jeweilige Leiterplattendicke angepasst werden müssen. Die erfindungsgemäßen Anschlussstifte ermöglichen eine universelle Nutzung für Leiterplatten unterschiedlicher Dicke.

Von Vorteil ist außerdem, wenn die Anschlussstifte konzentrisch ausgebildet sind. Konzentrisch ausgebildete Anschlussstifte ermöglichen eine einfache Positionierung der Stifte, in der in der Flachbaugruppe vorgesehenen Bohrung. Die Anschlussstifte können jedoch auch jede andere Querschnittsform annehmen.

Insbesondere ist es von Vorteil, wenn unterseitig am Gehäuse des Klemmträgerelementes, das direkt auf der Flachbaugruppe angeordnet ist, Positionierstifte angeordnet sind. Diese Positionierstifte dienen der Ausrichtung des Klemmträgers auf der Flachbaugruppe und verhindern somit eine falsche Positionierung des Klemmträgers auf der Flachbaugruppe.

Es ist weiterhin besonders von Vorteil, wenn die Anschlussstifte unterseitig am Gehäuse in einer Ausnehmung angeordnet sind. Diese besondere Ausführungsform ermöglicht, dass die Flachbaugruppe an der Innenkante des Klemmträges geführt wird und somit eine weitere Positionierungshilfe vorliegt.

Es ist vorgesehen, dass am Gehäuse des Klemmträgerelementes eine Kontaktschnittstelle für eine elektrische Kontaktierung ausgebildet ist. Mit einer derartigen Kontaktschnittstelle ist eine Verzweigung der elektrischen Kontaktierung in andere Bereiche eines elektrischen Gerätes möglich.

Außerdem ist es von Vorteil, wenn die Flachbaugruppe, die diskrete Bauelemente auf einer Platine aufnimmt, vorzugsweise als Leiterplatte ausgebildet ist, die als ein zweidimensionaler flacher Schaltungsträger dient und zu einer funktionsfähigen Einheit elektrisch oder mechanisch verbunden werden kann.

Die erfindungsgemäßen stapelbaren Klemmträgerelemente ermöglichen zum Einen eine sichere Montage an Flachbaugruppen, insbesondere an Leiterplatten mit unterschiedlichen Dicken, und zum Anderen eine individuelle Anpassung an die jeweilige Gehäusesituation. Damit verbunden ist eine erhebliche Vereinfachung des Klemmträger-Fertigungsprozesses, da die Klemmträger nicht mehr auf die jeweilige Leiterplattendicke beziehungsweise auf die jeweilige Gehäusesituation angepasst werden müssen. Die erfindungsgemäßen Klemmträgerelemente ermöglichen eine individuelle Nutzung sowohl für die Leiterplatten unterschiedlicher Dicke, als auch für die Gehäuse mit unterschiedlichen Breiten.

Weitere Vorteile und Ausführungen der Erfindung werden nachfolgend anhand von Ausführungsbeispielen sowie anhand der Zeichnung erläutert.

Dabei zeigen schematisch:
Fig. 1 in einer perspektivischen Darstellung ein erfindungsgemäßes Klemmträgerelement auf einer Flachbaugruppe;
Fig. 2 in einer perspektivischen Darstellung zwei ineinander gefügte erfindungsgemäße Klemmträgerelemente;
Fig. 3 in einer perspektivischen Darstellung von unten drei ineinander gefügte Klemmträgerelemente mit Anschlussstiften;
Fig. 4 in einer perspektivischen Darstellung drei übereinander angeordnete Klemmträgerelemente auf einer Flachbaugruppe.

Fig. 1 zeigt ein erfindungsgemäßes Klemmträgerelement 1, das auf einer Flachbaugruppe 2, insbesondere einer Leiterplatte angeordnet ist. In einer unterseitig am Klemmträgerelement 1 angeordneten Ausnehmung 3 sind Anschlussstifte 4 angeordnet, die über ihre Länge unterschiedliche Querschnitte aufweisen und vorzugsweise konzentrisch ausgebildet sind. Diese stufenförmigen Anschlussstifte 4 können als Dom, Vierkant oder Längenzapfen ausgebildet sein. Die Anschlussstifte 4 wirken mit Bohrungen in der Flachbaugruppe 2 zusammen beziehungsweise sind in diese eingeführt. Unterseitig in der Ausnehmung 3 sind zudem Positionierstifte 5 angeordnet, die die Ausrichtung des Klemmträgerelementes 1 zur Flachbaugruppe 2 erleichtern.

Fig. 2 zeigt zwei ineinander gefügte Klemmträgerelemente 1, die auf einer Flachbaugruppe 2 angeordnet sind. Die vorzugsweise quaderförmig ausgebildeten Gehäuse der Kontaktträgerelemente 1, weisen oberseitig weitere Ausnehmungen 6 auf, die für einen Klemmvorgang ausgebildet sind.

Fig. 3 zeigt drei ineinander gefügte Klemmträgerelemente 1 in einer Darstellung von unten. Das Klemmträgerelement 1 weist vorzugsweise drei Anschlussstifte 4 auf, die in der Ausnehmung 3 an der Unterseite 6 des Klemmträgerelementes 1 angeordnet sind. Die Anschlussstifte 4 sind stufenförmig ausgebildet, das heißt, sie weisen in einem Bereich 7 der Anschlussstifte 4 direkt an der Unterseite 6 des Klemmträgerelementes 1 einen größeren Querschnitt auf als im Endbereich 8 der Anschlussstifte 4. Die Anschlussstifte 4 sind vorzugsweise konzentrisch ausgebildet und können die Form eines Doms, Vierkants oder Längenzapfens einnehmen. Zusätzlich zu den Anschlussstiften 4 befinden sich an der Unterseite 6 des Klemmträgerelementes 1 auch Positionierstifte 5, die vorzugsweise als Vierkant ausgebildet sind und über ihre Länge keine unterschiedlichen Querschnitte aufweisen. Das Klemmträgerelement 1 weist ferner eine Kontaktschnittstelle 9 in Form einer Kontaktierungszunge auf, die als elektrische Schnittstelle zu anderen Kontaktelementen dient.

Fig. 4 zeigt drei übereinander angeordnete Klemmträgeelemente 1 auf einer Flachbaugruppe 2.

Die erfindungsgemäßen stapelbaren Klemmträgerelemente ermöglichen zum Einen eine sichere Montage an Flachbaugruppen, insbesondere an Leiterplatten mit unterschiedlichen Dicken, und zum Anderen eine individuelle Anpassung an die jeweilige Gehäusesituation. Damit verbunden ist eine erhebliche Vereinfachung des Klemmträger-Fertigungsprozesses, da die Klemmträger nicht mehr auf die jeweilige Leiterplattendicke beziehungsweise auf die jeweilige Gehäusesituation angepasst werden müssen. Die erfindungsgemäßen Klemmträgerelemente ermöglichen eine individuelle Nutzung sowohl für die Leiterplatten unterschiedlicher Dicke, als auch für die Gehäuse mit unterschiedlichen Breiten.

## Patentansprüche

1. Klemmträgerelement für Flachbaugruppen (2) mit einem Gehäuse, wobei das Klemmträgerelement (1) an der Oberseite des Gehäuses derart ausgebildet ist, dass eine Mehrzahl von Klemmträgerelementen über eine Verbindungstechnik übereinander stapelbar ist, wobei die Klemmträgerelemente (1) durch einen Klemmvorgang ineinander klemmbar sind, **dadurch gekennzeichnet, dass** am Gehäuse des Klemmträgerelements eine Kontaktschnittstelle (9) die eine Verzweigung der elektrischen Kontaktierung in andere Bereiche eines elektrischen Gerätes ermöglicht für eine elektrische Kontaktierung ausgebildet ist.

2. Klemmträgerelement nach Anspruch 1, **dadurch gekennzeichnet, dass** das Klemmträgerelement (1), das direkt auf der Flachbaugruppe (2) angeordnet ist, an der Unterseite (6) des Gehäuses Anschlussstifte (4) aufweist, die über ihre Länge unterschiedliche Querschnitte aufweisen, welche dazu ausgebildet sind, mit Bohrungen unterschiedlichen Querschnitts in einer Flachbaugruppe (2) zusammenzuwirken.

3. Klemmträgerelement nach Anspruch 2, **dadurch gekennzeichnet, dass** die Anschlussstifte (4) konzentrisch ausgebildet sind.

4. Klemmträgerelement nach Anspruch 2 oder 3, **dadurch gekennzeichnet, dass** unterseitig am Gehäuse des Klemmträgerelementes (1), das direkt auf der Flachbaugruppe (2) angeordnet ist, Positionierstifte (5) angeordnet sind.

5. Klemmträgerelement nach einem der Ansprüche 2 bis 4, **dadurch gekennzeichnet, dass** die Anschlussstifte (4) unterseitig am Gehäuse in einer Ausnehmung (3) angeordnet sind.

6. Klemmträgerelement nach einem der vorhergehenden Ansprüche, **dadurch gekennzeichnet, dass** die Flachbaugruppe (2) als Leiterplatte ausgebildet ist.

## Claims

1. Clamping carrier element for flat assemblies (2) having a housing, wherein the clamping carrier element (1) is configured on the upper face of the housing in such a manner that a plurality of clamping carrier elements can be stacked one above the other by means of a connection technique, wherein the clamping carrier elements (1) can be clamped into one another by means of a clamping operation, **characterised in that** a contact interface (9), which allows the electrical contact to branch into other regions of an electrical device, is configured for electrical contact on the housing of the clamping carrier element.

2. Clamping carrier element according to claim 1, **characterised in that** the clamping carrier element (1), which is disposed directly on the flat assembly (2), has connecting pins (4) on the lower face (6) of the housing, said connecting pins (4) having different cross sections over their length, which are configured to interact with holes of different cross section in a flat assembly (2).

3. Clamping carrier element according to claim 2, **characterised in that** the connecting pins (4) are configured concentrically.

4. Clamping carrier element according to claim 2 or 3, **characterised in that** positioning pins (5) are disposed on the lower face of the housing of the clamping carrier element (1), which is disposed directly on the flat assembly (2).

5. Clamping carrier element according to one of claims 2 to 4, **characterised in that** the connecting pins (4) are disposed in a cutout (3) on the lower face of the housing.

6. Clamping carrier element according to one of the preceding claims, **characterised in that** the flat assembly (2) is configured as a printed circuit board.

## Revendications

1. Elément porteur par serrage pour modules plats (2) avec un boîtier, dans lequel l'élément porteur par serrage (1) est configuré au niveau de la face supérieure du boîtier de telle sorte qu'une pluralité d'éléments porteurs par serrage peuvent être empilés les uns sur les autres via une technique de liaison, dans lequel les éléments porteurs par serrage (1) peuvent être serrés les uns dans les autres par le bais d'un processus de serrage, **caractérisé en ce qu'**au niveau du boîtier de l'élément porteur par serrage est configurée une interface de contact (9) qui permet une bifurcation de la mise en contact électrique dans d'autres zones de l'appareil électrique pour une mise en contact électrique.

2. Elément porteur par serrage selon la revendication 1, **caractérisé en ce que** l'élément porteur par serrage (1), qui est disposé directement sur le module plat (2), présente au niveau de la face inférieure (6) du boîtier des broches de raccordement (4), qui présentent sur leur longueur différentes sections transversales, lesquelles sont configurées de manière à coopérer avec des alésages de section transversale différente dans un module plat (2).

3. Elément porteur par serrage selon la revendication 2, **caractérisé en ce que** les broches de raccordement (4) sont configurées de manière concentrique.

4. Elément porteur par serrage selon la revendication 2 ou 3, **caractérisé en ce que**, sur la face inférieure du boîtier de l'élément porteur par serrage (1), qui est disposé directement sur le module plat (2), sont positionnées des broches de positionnement (5).

5. Elément porteur par serrage selon l'une des revendications 2 à 4, **caractérisé en ce que** les broches de raccordement (4) sont disposées sur la face inférieure du boîtier dans un évidement (3).

6. Elément porteur par serrage selon l'une des revendications précédentes, **caractérisé en ce que** le module plat (2) est configuré en tant que carte de circuits imprimés conductrice.
